# EUROPÄISCHE PATENTSCHRIFT

(11) **EP 2 643 654 B1**
(45) Veröffentlichungstag und Bekanntmachung des Hinweises auf die Patenterteilung: **16.12.2020**
(21) Anmeldenummer: 11776710.3
(22) Anmeldetag: 27.10.2011
(51) Int. Cl.: F42B 12/36, F42B 27/00, F42B 12/42

(54) **IRRITATIONSKÖRPER**
STUN GRENADE
CORPS IRRITANT

(30) Priorität: 24.11.2010 DE 102010052209
(43) Veröffentlichungstag der Anmeldung: 02.10.2013
(73) Patentinhaber: Rheinmetall Waffe Munition GmbH, 29345 Unterlüss (DE)
(72) Erfinder: LÜBBERS, Thorsten, 22956 Lütjensee (DE); LÜBBERS, Kai, 22946 Trittau (DE); HABEL, Frank, 21522 Hohnstorf (DE)
(74) Vertreter: Dietrich, Barbara
(86) Internationale Anmeldenummer: PCT/EP2011/005421
(87) Internationale Veröffentlichungsnummer: WO 2012/069119

(56) Entgegenhaltungen:
- DE-U1- 9 210 649
- DE-U1- 9 213 376
- US-A- 2 094 561
- US-A- 5 654 523
- US-B1- 6 871 594
- US-B1- 7 963 227

## Beschreibung

Die Erfindung beschäftigt sich mit einem einfacher aufgebauten und herstellbaren Irritationskörper. Dazu weist dieser eine vorzugsweise einzelne zentrale Kammer zur Aufnahme einer Effektladung auf, insbesondere einer Knall erzeugenden Wirkladung. Um das gesamte Kammervolumen nutzen zu können, ist dabei vorgesehen, dass die Anzündladung mit Verzögerungssatz vorzugsweise mittig auf die Effektladung einwirkt, ohne in oder durch die Kammer selbst geführt zu werden. Dadurch kann das gesamte Kammervolumen für die Effektladung ausgenutzt werden. Durch diesen Aufbau ist es zudem möglich, den Irritationskörper modulartig auszuführen, wobei ein Modul die gesamte Anzündüng etc. aufnimmt und das andere die Kammer. Durch die Wahl des entsprechenden Moduls mit der benötigten Kammergröße kann die Leistungseigenschaft des Irritationskörpers in einfacher Art und Weise variiert und insbesondere erhöht werden.

Irritationskörper dieser Art dienen zur nicht letalen Abwehr bzw. Verteidigung und werden u. a. zur Unterstützung bei Polizei- oder Militäreinsätzen eingesetzt. Sie ähneln einer Handgranate, die in der Regel manuell gezündet und danach weggeschleudert werden, jedoch selbst keine Fragmente bilden sollten. Die US 2 094 561 A beschreibt einen solchen Irritationskörper.

Die DE 199 44 486 C2 beschreibt einen Irritationskörper zum manuellen Zünden und Fortschleudern mit mehreren im Wesentlichen parallel zur Mittelachse des Behälters verlaufenden Abteilen, die Effektladungen aufnehmen, die zeitversetzt gezündet werden.

Mit der DE 92 13 376 U1 wurde ein als Schockwaffe bezeichneter Irritationskörper offenbart, der mehrere Abteile aufweist, die Knall- oder Blitzladungen aufnehmen können. Der Irritationskörper weist eine Zündeinrichtung mit einem gemeinsamen Zündkanal auf, von dem aus über dessen Länge verteilt Stichbohrungen zu dem jeweiligen Abteil führen.

Aus der DE 10 2004 059 991 B1 ist ein Irritationskörper mit einem Kipphebel bekannt, der aus einem Körper gebildet wird, in dem der Verzögerungssatz und die Wirkladung(en) eingebunden sind. Der Verzögerungssatz bzw. die Verzögerungsstrecke befindet sich dabei in einem separaten Röhrchen, das mit einem Zündkopf mit Hebel in den Irritationsgrundkörper eingebracht wird. Die Querschnitte der Ausblasöffnungen am oberen Ende des Grundkörpers des Irritationskörpers sind dabei kleiner gehalten als die Querschnitte der Ausblasöffnung am unteren Ende, wodurch die Ausblasöffnungen der beiden Seiten rückstoßneutral ausgebildet sind. Die Wirkladung ist ihrerseits in Kammern, so genannten Blitzkammern, untergebracht. In der Regel handelt es sich dabei um 6 Kammern, die ca. 8-10 g eines Blitz- bzw. Effektsatzes aufnehmen können. Diese Kammern sind symmetrisch um die Mittelachse des Irritationskörpers und von dieser beabstandet verteilt angeordnet und jede mit der Verzögerungszündstrecke verbunden. Die Befüllung der Kammern mit dem Effektsatz erfolgt in der Regel durch die Ausblasöffnungen von oben. Am oberen als auch am unteren Ende werden die Kammern durch Verschlusselemente abgedichtet. Diese als Pappscheiben ausgebildeten Verschlusselemente werden nach / mit Zündung der Effektladung bzw. des Effektsatzes in den einzelnen Kammern ausgestoßen und bilden ihrerseits Fragmente, was jedoch bei den vorgenannten Irritationskörpern unerwünscht ist. Die durch den Effektsatz erzeugten Effekte, beispielsweise Schall, verlassen durch die damit gewonnenen Ausblasöffnungen (oben und unten) den Irritationskörper.

Obwohl selten kann es gelegentlich zum Nichtzünden einer der Kammern kommen, sodass beispielsweise die erwünschte Schallleistung nicht erreicht wird.

Mit der US 2010/0224092 A1 wird die Weiterentwicklung eines Zünders für eine Schockgranate der US 5,654,523 A beschrieben, wobei die Granate eine zentrale zylindrische Kammer zur Aufnahme der Effektladung aufweist, die über obere Öffnungen nach Entzündung austreten. Eine zentral durch diese Kammer geführte Anzündladung ragt ihrerseits bis zum Boden der Granate, wodurch eine recht gute Anzündung der in der zentralen Kammer befindlichen Effektladung gewährleistet sein sollte. Mit Zusammenbau der Granate bewirkt die Zündstrecke jedoch, dass auch hier wieder einzelne dezentrale Kammern gebildet werden, die dann symmetrisch von der Mittelachse durch die Zündstrecke selbst beabstandet sind.

Das nutzbare Volumen für derartige Sätze in den Kammern bzw. der zentralen Kammer ist durch diese Konstruktionen begrenzt. Die Verzögerungsstrecke zu den einzelnen Kammern ist ihrerseits eingepresst, was zu hohen Kosten bei deren Prüfung führt oder nimmt sehr viel Platz innerhalb der Kammer ein. Des Weiteren ergeben sich häufig Probleme beim Setzten der (Verbindungs-)Niete sowie beim Montieren der O-Ringe als Radialabdichtung. Auch das Aufsetzten der Hülse auf den Körper ist fertigungstechnisch sehr aufwändig. Die Befüllung der Kammern mit dem Satz erfolgt unter Vibration, um eine gleichmäßige Befüllung durch die schmalen Öffnungen zu garantieren.

Die Erfindung stellt sich die Aufgabe, einen Irritationskörper aufzuzeigen, der diese nicht mehr aufweist.

Gelöst wird die Aufgabe durch die Merkmale des Patentanspruchs 1 und des Patentanspruchs 2. Vorteilhafte Ausgestaltungen widerspiegeln sich in den Unteransprüchen.

Der Erfindung liegt die Idee zugrunde, ähnlich der Granate nach US 5,654,523 A eine zentrale Kammer zur Aufnahme der Wirkladung vorzusehen, jedoch die Zündstrecke von oben in die Kammer einwirken zu lassen, sodass nur eine obere Kontaktfläche zur Sammelkammer notwendig ist. Diese Zündstrecke kann dabei wie bisher zentral und mittig im oberen Bereich des Irritationskörpers eingebunden werden. Der gesamte Raum der Kammer steht damit zur Aufnahme der Effektladung zu Verfügung. Die gemeinsame Kammer kann über wenigstens eine, größere, bevorzugt jedoch über mehrere Befüllungsöffnungen mit dem Effektsatz befüllt werden.

Es versteht sich, dass die Einzelkammer auch in Teilkammern unterteilt werden kann, wenn dieses erwünscht ist, wobei die Anzündung des Effektsatzes ebenfalls von oben erfolgen kann und so auch in den längs zur Mittelachse verlaufenden Teilkammern gewährleistet wird.

Die Kammer selbst kann je Irritationskörper unterschiedlich groß sein, sodass verschiedene Irritationskörper mit verschiedenen Leistungen angeboten werden können. In diesen Fällen kann die Wandstärke des Irritationskörpers im Bereich der Kammer variiert werden.

In einer bevorzugten Ausführung wird der Irritationskörper jedoch modular ausgeführt. Dazu besteht dieser aus wenigsten zwei Modulen, einem oberen und einem unteren Modul, die zu einem, in Leistung und Volumen veränderbaren Irritationskörper zusammengefügt werden können. Das obere Teil enthält dabei bevorzugt den Verzögerungssatz mit Verzögerungsstrecke sowie die (Befüllungs-)öffnung(en) und dient zur Aufnahme des Zündkopfes. Das untere Teil umfasst dann die eigentliche Kammer(n) für die Aufnahme einer Wirk- bzw. Effektladung und die untere(n) Ausblasöffnung(en).

Diese Modularität der beiden Körper macht es möglich, ein am oberen Modul des Irritationskörpers angepasstes unteres Modul mit verschiedenen Kammervolumen und / oder Ausblasanordnungen anzubringen. Die Schnittstellen zwischen der / den oberen Ausblasöffnungen und der Kammer sowie den unteren Ausblasöffnungen zur Umgebung werden durch je ein Verschlusselement verschlossen. Die feste Verbindung zwischen den beiden Modulen kann mittels Krimpen, Bördeln, Schweißen, etc. oder auch mittels leicht lösbaren Verbindungen wie Verschrauben, Rastungen, etc. geschaffen werden.

Mit dieser modularen Ausführung können weitere Nachteile vermieden werden. So kann man auf das Setzten der Niete verzichten. Es wird nur noch ein O-Ring (zwischen dem oberen und dem unteren Modul) benötigt, der zudem als Axialdichtung eingebunden wird. Auch wird eine Hülse nicht mehr benötigt. Durch die größere(n) Befüllungsöffnung(en), die nicht mehr abhängig vom Durchmesser der einzelnen zu befüllenden Kammern ist / sind, wird ein vereinfachtes Befüllen erreicht. Durch die zentrale Kammer kann eine größere Menge der Effektladung aufgenommen werden. Diese Kammer bzw. Mengenaufnahme in der Kammer und damit des Irritationskörpers ist durch die modulare Gestaltung insbesondere des unteren Moduls variabel bzw. variierbar.

Die Erhöhung des nutzbaren Volumens (um bis zu 100%) ist insbesondere beim Einsatz perchloratfreier Sätze von großem Vorteil.

Anhand eines Ausführungsbeispiels mit Zeichnung soll die Erfindung näher erläutert werden.

Es zeigt:
- Fig. 1: eine erste Variante eines ein- als auch zweiteiligen Irritationskörper,
- Fig. 2: eine weitere Variante eines ein- als auch zweiteiligen Irritationskörper.

Fig. 1 zeigt einen Irritationskörper 100, der einen einteiligen Grundkörper bzw. Gehäuse 101 aufweist, mit einem im bzw. am oberen Teil 100.1 befindlichen Zündkopf 1. Dieser Zündkopf 1 umfasst neben einem Kipphebel 3 ein Anzündhütchen 4 und ein Zündergehäuse 5 zur Aufnahme einer Anzündladung 6 mit Verzögerungssatz. Der Zündkopf 1 ist beispielsweise im oberen Teil 100.1 des Grundköpers 101 eingeschraubt, wozu das obere Teil 100.1 eine Zündkopfaufnahme 7 besitzt. Um diese Aufnahme 7 herum ist wenigsten eine Ausblasöffnung 8, (9) eingebunden. Diese Öffnung(en) 8, 9 mündet/n in eine zentrale Kammer 10, die zur Aufnahme einer Effektladung bzw. einer Effektsatzes 11 dient. Die Kammer 10 ist mittig und bevorzugt symmetrisch um die Mittelachse M des Irritationskörpers 100 im unteren Teil 100.2 des Grundkörpers 101 angebracht. Die Anzündladung 6 und die Kammer 10 sind so aufeinander ausgerichtet bzw. abgestimmt, dass diese von oben und bevorzugt zentral auf die Effektladung 11 der Kammer 10 einwirken und diese entzünden kann. Im unteren Bereich der Kammer 10 ist wenigstens eine Öffnung 12 vorgesehen, die wie die oberen Öffnungen 8 (9) zum Ausblasen des gezündeten Effektsatz 11 dient.

Die Schnittstellen 13, 14 - zwischen der Kammer 10 und den oberen Öffnungen 8, (9), sowie der unteren Öffnung 12 zur Umgebung - sind durch Verschlusselemente 15, 16 verschließbar. Die Verschlusselemente 15, 16 können leichte Pappscheiben sein.

Bei der Einbindung nur einer (auch größeren) Öffnung 8, 12 sollte diese als exzentrische Bohrung ausgeführt werden, um so die Flugeigenschaft des Irritationskörpers beeinflussen zu können.

In einer weiteren Variante nach Fig. 2 weist der Irritationskörper 100' im unteren Bereich der Kammer 10 mehrere, vorzugsweise vier bis sechs, Öffnungen 12, 18, 19, 20 auf. Die Querschnitte der oberen Öffnung(en) 8, (9) als auch der unteren Öffnungen 12, 18, 19, 20 sind aufeinander abzustimmen, um zu erreichen, dass sich die Impulse beim Austreten der gezündeten Effektladung aus diesen Öffnungen gegenseitig aufheben. Auch im oberen Bereich können mehr als zwei Öffnungen 8, 9 vorgesehen sein.

Um eine Fragmentbildung zu reduzieren ist vorgesehen, dass die eine oder die mehreren unteren Bohrungen bzw. Öffnungen 12, 18, 19, 20 im unteren Bereich der Kammer 10 außermittig und ungleichmäßig um die Mittelachse M verteilt angeordnet sind, wodurch eine Asymmetrie geschaffen wird, die zudem eine bevorzugte Verwirbelung der gezündeten Effektladung 11 schafft. Gleiches kann für die mehreren Öffnungen 8, 9 im oberen Bereich der Kammer 10 gelten.

Die zentrale Kammer 10 ermöglicht ein leichtes Anzünden der Effektladung 11 bei Aufnahme unterschiedlicher Mengen. Auch kann die Geometrie der Kammer 10 variiert werden. Wird der Irritationskörper 100 jedoch modulartig ausgeführt, kann diese Idee besser und einfacher umgesetzt werden.

Wie in Fig. 1 als auch Fig. 2 erkennbar, kann der Irritationskörper 100, 100' selbst wenigstens zweiteilig 102, 103 und modular ausgeführt werden. Jedes Modul 102, 103 stellt ein eigenständiges Bauteil des Irritationskörreps 100, 100' dar, das jeweils ein Modulgehäuse 102.1, 103.1 umfasst und mit einem anderen Modul zu Irritationskörpern 100, 100' mit verschiedenen Leistungen zusammengefügt werden kann.

Das obere (ersten) Modul 102 dient dabei bevorzugt zur Aufnahme des Zündkopfes 1 nebst Kipphebel 3 und Anzündsatz 6 mit Verzögerungsladung etc., wobei auch die oberen Ausblasöffnung(en) 8, (9) im Modul 102 eingebunden sind.

Das / die untere(n) Modul(e) 103 umfasst /umfassen dann die in ihrer Größe und / oder Geometrie variierbare Kammer 10 und zeichnet sich dabei dadurch aus, dass bei gleichem Modulgehäuse 103.1 verschiedene innere Kammergeometrien eingebunden werden können. So kann das untere Modul 103 beispielsweise eine Kammer mit geringerem Volumen oder geringerer Menge aufweisen, das gegen ein anderes mit größerem Volumen und größerer Menge austauschbar ist. Je nach dem, welche der Kammergrößen benötigt wird, wird das entsprechende Bauteilmodul mit dem oberen Modul 102 verbunden und an diesem befestigt.

Ein derartiger Aufbau des Irritationskörpers 100, 100' ermöglicht, dass mit Hilfe des auswechselbaren unteren Moduls 103 eine einfachere Leistungsvariabilität geschaffen werden kann. Das untere (zweite) Modul 103 ist dabei beispielsweise am oberen Modul 102 oder umgekehrt befestigbar. Diese Befestigung kann durch eine Rastverbindung 20 realisiert werden. Andere feste Verbindungen sind ebenfalls nutzbar. Zwischen beiden Teilen 102, 103 ist zudem ein axial eingebrachter O-Ring 21 als Abdichtring angeordnet.

## Patentansprüche

1. Irritationskörper (100,100') mit einem Grundkörper (101) und einem Zünderkopf (1) mit Kipphebel (3) und Anzündladung (6) mit Verzögerungssatz, mit wenigstens einer oberen (8, 9) und mit nur einer unteren Ausblasöffnung (12) sowie einer Effektladung (11), die in einer zentralen Kammer (10) des Irritationskörpers (100, 100') eingebunden ist, wobei die Anzündladung (6) und die Kammer (10) so aufeinander ausgerichtet bzw. abgestimmt sind, dass diese von oben auf die Effektladung (11) der Kammer (10) einwirken und diese entzünden kann, wobei der irritationskörper eine Mittelachse (M) hat,
**dadurch gekennzeichnet, dass** die eine untere Ausblasöffnung (12) als exzentrische Bohrung ausgeführt ist.

2. Irritationskörper (100, 100') mit einem Grundkörper (101) und einem Zündkopf (1) mit Kipphebel (3) und Anzündladung (6) mit Verzögerungssatz, mit mehreren oberen und mehreren unteren Ausblasöffnung (8, 9, 12, 18, 19, 20) sowie einer Effektladung (11), die in einer zentralen Kammer (10) des Irritationskörpers (100, 100') eingebunden ist, wobei die Anzündladung (6) und die Kammer (10) so aufeinander ausgerichtet bzw. abgestimmt sind, dass diese von oben auf die Effektladung (11) der Kammer (10) einwirken und diese entzünden kann, wobei der irritationskörper eine Mittelachse (M) hat, **dadurch gekennzeichnet, dass** die mehreren unteren Ausblasöffnungen (12, 18, 19, 20) im unteren Bereich der Kammer (10) und / oder die mehreren oberen Ausblasöffnungen (8, 9) im oberen Bereich der Kammer (10) außermittig und ungleichmäßig um die Mittelachse (M) verteilt eingebracht sind.

3. Irritationskörper (100, 100') nach Anspruch 1 oder 2, **dadurch gekennzeichnet, dass** die Anzündladung (6) zentral von oben auf die Effektladung (11) der Kammer (10) einwirken kann.

4. Irritationskörper (100, 100') nach einem der Ansprüche 1 bis 3, **dadurch gekennzeichnet, dass** die Kammer (10) mittig um die Mittelachse (M) des Irritationskörpers (100, 100') angeordnet ist.

5. Irritationskörper (100, 100') nach Anspruch 4, **dadurch gekennzeichnet, dass** die Kammer (10) symmetrisch um die Mittelachse (M) angeordnet ist.

6. Irritationskörper (100, 100') nach einem der Ansprüche 1 bis 5, **dadurch gekennzeichnet, dass** die Ausblasöffnungen (8, 9, 12, 18, 19, 20) zur Kammer (10) schräg verlaufend eingebunden sind.

7. Irritationskörper (100, 100') nach einem der Ansprüche 1 bis 6, **dadurch gekennzeichnet, dass** die Kammer (10) unterschiedlich groß sein kann.

8. Irritationskörper (100, 100') nach Anspruch 7, **gekennzeichnet durch** eine Variation einer Wandstärke des Irritationskörpers (100, 100') im Bereich der Kammer (10).

9. Irritationskörper (100, 100') nach einem der Ansprüche 1 bis 8, **dadurch gekennzeichnet, dass** der Irritationskörper (100, 100') wenigstens zweiteilig und modular (102, 103) ausgeführt ist und jeweils ein Modulgehäuse (102.1, 103.1) umfasst.

10. Irritationskörper (100, 100') nach Anspruch 9, **dadurch gekennzeichnet, dass** ein erstes, oberes Modul (102) zur Aufnahme zumindest des Zündkopfes (1) sowie der wenigstens einen oberen Ausblasöffnung (8, 9) und ein zweites, unteres Modul (103) zur Aufnahme der Kammer (10) und den wenigstens einen unteren Ausblasöffnung (12, 18, 19, 20) dienen und die Module (102, 103) voneinander getrennt aber auch miteinander verbunden werden können.

11. Irritationskörper (100, 100') nach Anspruch 9 oder 10, **dadurch gekennzeichnet, dass** das / die untere(n) Modul(e) (103) eine in ihrer Größe und / oder Geometrie variierbare Kammer (10) umfasst /umfassen.

12. Irritationskörper (100, 100') nach Anspruch 11, **dadurch gekennzeichnet, dass** bei gleichem Modulgehäuse (103.1) des unteren Moduls verschiedene innere Kammergeometrien eingebunden werden können.

13. Irritationskörper (100, 100') nach einem der Ansprüche 1 bis 12, **gekennzeichnet durch** einen Einsatz perchloratfreier Sätze.

## Claims

1. Stun grenade (100, 100') having a main body (101) and a fuse head (1) with a rocker lever (3) and primer charge (6) with a delay charge, having at least an upper (8, 9) and only a lower blowout opening (12) and also an effect charge (11) which is incorporated in a central chamber (10) of the stun grenade (100, 100'), wherein the primer charge (6) and the chamber (10) are oriented or adapted to one another in such a manner that said primer charge can act from above on the effect charge (11) of the chamber (10) and ignite it, wherein the stun grenade has a central axis (M), **characterized in that** the one lower blowout opening (12) is configured as an eccentric bore.

2. Stun grenade (100, 100') having a main body (101) and a fuse head (1) with a rocker lever (3) and primer charge (6) with a delay charge, having multiple upper and multiple lower blowout openings (8, 9, 12, 18, 19, 20) and an effect charge (11) which is incorporated in a central chamber (10) of the stun grenade (100, 100'), wherein the primer charge (6) and the chamber (10) are oriented or adapted to one another in such a manner that said primer charge can act from above on the effect charge (11) of the chamber (10) and ignite it, wherein the stun grenade has a central axis (M), **characterized in that** the multiple lower blowout openings (12, 18, 19, 20) are introduced in the lower region of the chamber (10) and/or the multiple upper blowout openings (8, 9) are introduced in the upper region of the chamber (10) eccentrically and distributed non-uniformly about the central axis (M).

3. Stun grenade (100, 100') according to Claim 1 or 2, **characterized in that** the primer charge (6) can act on the effect charge (11) of the chamber (10) centrally from above.

4. Stun grenade (100, 100') according to one of Claims 1 to 3, **characterized in that** the chamber (10) is arranged centrally about the central axis (M) of the stun grenade (100, 100').

5. Stun grenade (100, 100') according to Claim 4, **characterized in that** the chamber (10) is arranged symmetrically about the central axis (M).

6. Stun grenade (100, 100') according to one of Claims 1 to 5, **characterized in that** the blowout openings (8, 9, 12, 18, 19, 20) are incorporated running obliquely to the chamber (10).

7. Stun grenade (100, 100') according to one of Claims 1 to 6, **characterized in that** the chamber (10) can be made in different sizes.

8. Stun grenade (100, 100') according to Claim 7, **characterized by** a variation in wall thickness of the stun grenade (100, 100') in the region of the chamber (10) .

9. Stun grenade (100, 100') according to one of Claims 1 to 8, **characterized in that** the stun grenade (100, 100') has an at least two-part, modular (102, 103) design and comprises a modular housing (102.1, 103.1) in each case.

10. Stun grenade (100, 100') according to Claim 9, **characterized in that** a first upper module (102) is used at least for receiving the fuse head (1) and the at least one upper blowout opening (8, 9) and a second, lower module (103) for receiving the chamber (10) and the at least one lower blowout opening (12, 18, 19, 20) and the modules (102, 103) can be separated from one another but also connected to one another.

11. Stun grenade (100, 100') according to Claim 9 or 10, **characterized in that** the lower module(s) (103) has/have a chamber (10) that can be varied in terms of size and/or geometry.

12. Stun grenade (100, 100') according to Claim 11, **characterized in that** different inner chamber geometries can be incorporated in the same module housing (103.1) of the lower module.

13. Stun grenades (100, 100') according to one of Claims 1 to 12, **characterized by** the use of perchlorate-free charges.

## Revendications

1. Corps irritant (100, 100') comprenant un corps de base (101) et une tête d'amorce (1) avec un levier culbuteur (3) et une charge d'allumage (6) à composition retardatrice, comprenant au moins une bouche de sortie de souffle supérieure (8, 9) et une seule bouche de sortie de souffle inférieure (12) ainsi qu'une charge d'effet (11), qui est incorporée dans une chambre centrale (10) du corps irritant (100, 100'), la charge d'allumage (6) et la chambre (10) étant orientées ou accordées l'une sur l'autre de telle sorte que celles-ci agissent par le dessus sur la charge d'effet (11) de la chambre (10) et peuvent allumer celle-ci, le corps irritant ayant un axe central (M), **caractérisé en ce que** ladite bouche de sortie de souffle inférieure (12) est réalisée sous la forme d'un perçage excentrique.

2. Corps irritant (100, 100') comprenant un corps de base (101) et une tête d'allumage (1) avec un levier culbuteur (3) et une charge d'amorce (6) à composition retardatrice, comprenant plusieurs bouches de sortie de souffle supérieures et inférieures (8, 9, 12, 18, 19, 20) ainsi qu'une charge d'effet (11), qui est incorporée dans une chambre centrale (10) du corps irritant (100, 100'), la charge d'allumage (6) et la chambre (10) étant orientées ou accordées l'une sur l'autre de telle sorte que celles-ci agissent par le dessus sur la charge d'effet (11) de la chambre (10) et peuvent allumer celle-ci, le corps irritant ayant un axe central (M), **caractérisé en ce que** les plusieurs bouches de sortie de souffle inférieures (12, 18, 19, 20) sont intégrées dans la zone inférieure de la chambre (10) et/ou les bouches de sortie de souffle supérieures (8, 9) dans la zone supérieure de la chambre (10) sont distribuées de manière excentrée et irrégulière autour de l'axe central (M).

3. Corps irritant (100, 100') selon la revendication 1 ou 2, **caractérisé en ce que** la charge d'allumage (6) peut agir de manière centralisée par le dessus sur la charge d'effet (11) de la chambre (10).

4. Corps irritant (100, 100') selon l'une des revendications 1 à 3, **caractérisé en ce que** la chambre (10) est disposée de manière centrée autour de l'axe central (M) du corps irritant (100, 100').

5. Corps irritant (100, 100') selon la revendication 4, **caractérisé en ce que** la chambre (10) est disposée de manière symétrique autour de l'axe central (M).

6. Corps irritant (100, 100') selon l'une des revendications 1 à 5, **caractérisé en ce que** les bouches de sortie de souffle (8, 9, 12, 18, 19, 20) sont incorporées en suivant un tracé en biais par rapport à la chambre (10).

7. Corps irritant (100, 100') selon l'une des revendications 1 à 6, **caractérisé en ce que** la chambre (10) peut être d'une taille différente.

8. Corps irritant (100, 100') selon la revendication 7, **caractérisé par** une variation d'une épaisseur de paroi du corps irritant (100, 100') dans la zone de la chambre (10) .

9. Corps irritant (100, 100') selon l'une des revendications 1 à 8, **caractérisé en ce que** le corps irritant (100, 100') est exécuté au moins en deux parties et sous forme modulaire (102, 103), et comporte respectivement un boîtier de module (102.1, 103.1).

10. Corps irritant (100, 100') selon la revendication 9, **caractérisé en ce qu'**un premier module (102) supérieur sert à accueillir au moins la tête d'amorce (1) ainsi que l'au moins une bouche de sortie de souffle supérieure (8, 9), et un deuxième module (103) inférieur sert à accueillir la chambre (10) et l'au moins une bouche de sortie de souffle inférieure (12, 18, 19, 20), et les modules (102, 103) peuvent être séparés l'un de l'autre, mais également reliés l'un à l'autre.

11. Corps irritant (100, 100') selon la revendication 9 ou 10, **caractérisé en ce que** le/les module(s) inférieur(s) (103) comporte/comportent une chambre (10) dont la géométrie et/ou la taille est/sont variable(s).

12. Corps irritant (100, 100') selon la revendication 11, **caractérisé en ce qu'**avec un boîtier de module (103.1) identique du module inférieur, il est possible d'incorporer des géométries de chambre intérieure différentes.

13. Corps irritant (100, 100') selon l'une des revendications 1 à 12, **caractérisé par** une utilisation de compositions sans perchlorate.
